# EUROPÄISCHE PATENTSCHRIFT

(11) **EP 1 743 701 B1**
(45) Veröffentlichungstag und Bekanntmachung des Hinweises auf die Patenterteilung: **23.09.2009**
(21) Anmeldenummer: 06010457.7
(22) Anmeldetag: 20.05.2006
(51) Int. Cl.: B01L 3/02

(54) **Kolbenhubpipette**
Piston pipette
Pipette à piston

(30) Priorität: 16.07.2005 DE 102005033378
(43) Veröffentlichungstag der Anmeldung: 17.01.2007
(73) Patentinhaber: EPPENDORF AG, 22339 Hamburg (DE)
(72) Erfinder: Molitor, Peter, 24558 Henstedt-Ulzburg (DE)
(74) Vertreter: Hauck Patent- und Rechtsanwälte

(56) Entgegenhaltungen:
- WO-A-03/033151
- US-A- 3 827 305
- US-A- 4 096 751
- US-A- 4 554 134

## Beschreibung

Die Erfindung bezieht sich auf eine Kolbenhubpipette für austauschbare Pipettenspitzen.

Kolbenhubpipetten dienen der Dosierung von Flüssigkeiten. Sie nehmen ein bestimmtes Volumen einer Probenflüssigkeit in einer Pipettenspitze auf. Die Pipettenspitze ist als Einmalartikel in der Regel aus Kunststoff ausgeführt. Nach einer Dosierung ist die Pipettenspitze durch eine frische Pipettenspitze austauschbar. Auf diese Weise wird eine Verunreinigung der Kolbenhubpipette und eine Verschleppung von Probenflüssigkeit vermieden.

Zum Einsaugen von Probenflüssigkeit in und Ausstoßen der Probenflüssigkeit aus der Pipettenspitze weist die Kolbenhubpipette einen Zylinder mit einem darin verschieblichen Kolben auf. Der Zylinder ist über einen Verbindungskanal mit Öffnungen in einem Sitz zum lösbaren Befestigen einer Pipettenspitze verbunden. Der Kolben ist mit einer Antriebseinrichtung gekoppelt, die zum Verschieben des Kolbens im Zylinder dient. Der Kolben ist zwischen einem oberen und einem unteren Anschlag im Zylinder verschiebbar. Bei Verschiebung bewegt der Kolben eine Luftsäule, wodurch Flüssigkeit in die Pipettenspitze eingesogen bzw. aus dieser ausgestoßen wird. Zu Beginn des Einsaugens von Luft in den Zylinder befindet sich der Gegenanschlag am unteren Anschlag. Zu Beginn der Verdrängung von Luft aus dem Zylinder liegt der Gegenanschlag am oberen Anschlag an. Die aufgenommene bzw. abgegebene Flüssigkeitsmenge hängt vom Hub des Kolbens ab.

Das Hubvolumen des Kolbens entspricht nicht exakt der aufgenommenen und abgegebenen Flüssigkeitsmenge. Da sich die Luftsäule unter dem Gewicht der Flüssigkeit etwas längt, übersteigt das Hubvolumen das Flüssigkeitsvolumen. Die Abweichung von Hubvolumen und Flüssigkeitsvolumen hängt insbesondere von der Dichte und Viskosität der Flüssigkeit, der Temperatur, dem Luftdruck und von Benetzungseffekten ab. Zur Kalibrierung von Kolbenhubpipetten auf ein bestimmtes Dosiervolumen ist es bekannt, die Position des oberen Anschlages einzustellen, zB aus WO 03/033151 oder US-A-3827305.

Bei Festvolumenpipetten ist der Abstand zwischen oberem und unterem Anschlag konstant. Eine Festvolumenpipette mit einem oberen Anschlag in Form einer mittels eines Kalibrierwerkzeuges einstellbaren Gewindehülse ist aus der US 4 020 698 bekannt. Das hülsenartige Kalibrierteil hat an der Außenseite eine Skala, die durch ein transparentes Ablesefenster im Pipettengehäuse von außen sichtbar ist.

Bei Kolbenhubpipetten mit einstellbarem Dosiervolumen ist die Position des oberen Anschlages veränderlich. Zur Lageänderung des oberen Anschlages weisen einstellbare Kolbenhubpipetten eine einstellbare Spindel auf. Die Abweichung des Hubvolumens vom Dosiervolumen kann im Einstellbereich dosierbarer Flüssigkeitsvolumina unterschiedlich sein. Es sind Kolbenhubpipetten bekannt, bei denen zur Kalibrierung die Anzeigeeinrichtungen von den Einstelleinrichtungen für den oberen Anschlag entkoppelbar sind. Die DE 43 35 863 C1 offenbart solch eine Kolbenhubpipette mit entkoppelbaren Zahnrädern zwischen Anzeigeeinrichtungen und Einstelleinrichtungen. Zum Entkoppeln muß ein durch einen Durchbruch des Pipettengehäuses nach außen ragender Schalthebel betätigt werden.

Bei den bekannten Kolbenhubpipetten wird eine Werkskalibrierung vom Pipettenhersteller unter Normbedingungen vorgenommen. Dabei kommt als Dosierflüssigkeit bidestilliertes Wasser bei einer Temperatur von 20 bis 25 °C und einem Luftdruck von 1013 mbar zum Einsatz. Will der Anwender unter abweichenden Bedingungen pipettieren (z.B. eine andere Flüssigkeit wie bidestilliertes Wasser), so muß er die Werkskalibrierung ändern. Die Veränderung der Werkskalibrierung erfordert meist aufwendigen Werkzeugeinsatz. Das Wiederfinden der Werkskalibrierung erfordert aufwendige gravimetrische Messungen.

Davon ausgehend liegt der Erfindung die Aufgabe zugrunde, eine Kolbenhubpipette zur Verfügung zu stellen, die dem Anwender eine Veränderung der Kalibrierung und das Wiederauffinden der Werkskalibrierung erleichtert.

Diese Aufgabe wird durch eine Kolbenhubpipette mit den Merkmalen des Anspruches 1 gelöst. Vorteilhafte Ausgestaltungen der Kolbenhubpipette sind in den Unteransprüchen angegeben.

Die erfindungsgemäße Kolbenhubpipette für austauschbare Pipettenspitzen umfaßt
- einen Sitz zum lösbaren Befestigen einer Pipettenspitze,
- einen Kolben,
- einen Zylinder, in dem der Kolben verschieblich angeordnet ist,
- einen den Zylinder mit einer Öffnung im Sitz verbindenden Verbindungskanal,
- eine mit dem Kolben gekoppelte Antriebseinrichtung zum Verschieben des Kolbens im Zylinder,
- einen oberen Anschlag und einen unteren Anschlag und mindestens einen Gegenanschlag der Antriebseinrichtung und/oder des Kolbens zum Begrenzen des Hubes des Kolbens,
- einen den unteren Anschlag haltenden Halter,
- eine Überhubfeder zwischen unterem Anschlag und Halter,
- eine Einstelleinrichtung zum Einstellen der Position des Halters bezüglich des Zylinders und
- eine Anzeigeeinrichtung zum Anzeigen der Position des Halters.

Bei der erfindungsgemäßen Kolbenhubpipette kann der Anwender eine Kalibrierung vornehmen, beispielsweise wenn eine Flüssigkeit dosiert werden soll, die eine andere Dichte oder Viskosität als die der Werkskalibrierung zugrundeliegende Flüssigkeit aufweist, oder wenn bei einem abweichenden Luftdruck oder Temperatur gearbeitet werden soll. Diese Anwenderkalibrierung wird ausschließlich durch Verstellen des unteren Anschlages vorgenommen. Die bei der Werkskalibrierung vorgenommene Positionierung des oberen Anschlages wird also nicht geändert. Die Anzeigeeinrichtung zeigt die jeweilige Position des den Anschlag haltenden Halters an. Die bei der Werkskalibrierung vom unteren Anschlag eingenommene Position kann also jederzeit wiedergefunden werden. Dies ermöglicht es dem Anwender, die Werkskalibrierung ohne aufwendige gravimetrische Messung und ohne zusätzliches Werkzeug wiederzufinden. Die Kolbenhubpipette entspricht damit wieder hinsichtlich der Kalibrierung dem Auslieferungszustand. Die Einstelleinrichtung zum Einstellen der Position des Halters und damit des unteren Anschlages kann so ausgeführt sein, daß sie leicht und ohne Werkzeugeinsatz bedienbar ist. Die Anwenderkalibrierung ist folglich besonders einfach durchführbar. Einbezogen sind sowohl Ausführungen, bei denen der obere Anschlag werksseitig einmalig endgültig festgesetzt wird, als auch Ausführungen, die einen einstellbaren oberen Anschlag aufweisen, der eine spätere Korrektur der Werkskalibrierung ermöglicht. Eine Überprüfung und Korrektur der Werkskalibrierung kann gegebenenfalls in herkömmlicher Weise durch Einstellen der Position des oberen Anschlages vorgenommen werden.

Gemäß einer Ausgestaltung weist die Pipette eine Rückstellfeder auf, die den Kolben oder die Antriebseinrichtung in Richtung der Anlage des Gegenanschlages am oberen Anschlag belastet. Hierdurch wird der Kolben in eine definierte Ausgangsposition gebracht, von der ausgehend ein Dosiervorgang begonnen werden kann. Diese Ausgestaltung ist insbesondere bei manuellen Kolbenhubpipetten vorteilhaft, die eine manuell betätigbare Antriebseinrichtung aufweisen. Bei elektronischen Pipetten, die eine elektrische Antriebseinrichtung haben, erfolgt die Ausgangspositionierung über eine elektronische Steuerung, so daß eine Rückstellfeder entfallen kann. Die Erfindung bezieht sich sowohl auf manuelle als auch auf elektronische Kolbenhubpipetten.

Gemäß einer Ausgestaltung umfaßt die Antriebseinrichtung eine in einer Führung verlagerbare Hubstange, die einenends mit dem Kolben verbunden oder koppelbar ist und anderenends mit einem Bedienknopf verbunden ist. Diese Ausgestaltung betrifft insbesondere manuell betätigbare Kolbenhubpipetten. Die Hubstange ist mit dem Kolben verbunden, z.B. indem sie einteilig mit diesem ausgebildet oder an diesen angeschraubt oder anderweitig mit diesem fest verbunden ist. Bei einer anderen Ausgestaltung ist sie mit dem Kolben koppelbar, z.B. indem sie an einer Stirnseite des Kolbens anliegt und von der Rückstellfeder in Anlage gehalten wird. Dies ist insbesondere bei Kolbenhubpipetten mit einem die Antriebseinrichtung umfassenden Oberteil und einem davon lösbaren, Zylinder und Kolben umfassenden Unterteil von Vorteil. Bei einer elektronischen Pipette ist der Kolben z.B. von einer motorgetriebenen Spindel bewegbar.

Gemäß einer Ausgestaltung ist der Gegenanschlag ein Wulst am Umfang der Hubstange. Der Wulst kann ganz oder teilweise um den Umfang der Hubstange umlaufen.

Gemäß einer Ausgestaltung ist der untere Anschlag tellerförmig und die Hubstange durch ein zentrales Durchgangsloch des unteren Anschlages hindurchgeführt. Der hindurchgeführte Teil der Hubstange ist mit dem Kolben verbunden oder koppelbar. Gemäß einer weiteren Ausgestaltung ist der untere Anschlag auf der dem Gegenanschlag zugewandten Seite kalottenförmig. Nach einer weiteren, die Zentrierung der Hubstange und des Anschlages unterstützenden Ausgestaltung, weist der untere Anschlag auf der dem Gegenanschlag abgewandten Seite einen hülsenförmigen Ansatz auf, durch den das Durchgangsloch hindurch verläuft.

Gemäß einer weiteren Ausgestaltung weist der Halter die Form eines Topfes auf, der im Boden ein zentrales Bodenloch aufweist, durch das die Hubstange hindurchgeführt ist, ist der untere Anschlag verschiebbar im Halter angeordnet, weist der Halter an seiner Öffnung einen nach innen vorstehenden, den Anschlag übergreifenden Rand auf und ist im Halter die Überhubfeder angeordnet und einenends am Boden und anderenends an der Unterseite des Anschlages abgestützt. Auf diese Weise sind unterer Anschlag, Überhubfeder und Halter vorteilhaft zu einer Baugruppe zusammenfaßbar.

Der untere Anschlag ist über eine Überhubfeder am Halter abgestützt, um beim Abgeben von Flüssigkeit aus einer Pipettenspitze einen Überhub zum Ausblasen von Restflüssigkeit aus der Pipettenspitze auszuführen. Der Anwender bzw. die Steuerungselektronik einer elektronischen Pipette erkennt das Erreichen des unteren Anschlages durch den erhöhten Widerstand zu Beginn der Verformung der Überhubfeder. Vor dem Einsaugen von Flüssigkeit in die Pipettenspitze wird die Antriebseinrichtung nur soweit betätigt, bis der Gegenanschlag den unteren Anschlag erreicht. Bei Ausstoßen der Flüssigkeit aus der Pipettenspitze wird mittels der Antriebseinrichtung der Gegenanschlag gegen den unteren Anschlag gedrückt, so daß die Überhubfeder einfedert und Restflüssigkeit aus der Pipettenspitze ausgeblasen wird.

Gemäß einer Ausgestaltung ist/sind die Überhubfeder und/oder Rückstellfeder eine Schraubenfeder.

Gemäß einer Ausgestaltung weisen die Einstelleinrichtungen ein Außengewinde am Halter und ein damit zusammenwirkendes, bezüglich des Zylinders feststehendes Innengewinde auf. Außengewinde und Innengewinde dienen als Einstellgewinde für die Positionierung des Halters bezüglich des Zylinders. Diese Ausgestaltung ist insbesondere bei Ausführung des Halters in Form eines Topfes von Vorteil.

Grundsätzlich ist es möglich, die Position des unteren Anschlages durch Schrauben des Halters im Einstellgewinde einzustellen. Z.B. wird hierfür der Halter nach Öffnen eines Gehäuses der Kolbenhubpipette manuell bzw. mit Hilfe eines Werkzeuges geschraubt.

Gemäß einer Ausgestaltung weisen die Einstelleinrichtungen einen mit dem Halter zusammenwirkenden Stellantrieb auf. Der Stellantrieb erleichtert das Einstellen des unteren Anschlages, gegebenenfalls ohne ein Öffnen des Pipettengehäuses.

Gemäß einer Ausgestaltung weist der Stellantrieb einen mit dem Halter verbundenen Kalibrierhebel und/oder ein mit dem Halter gekoppeltes Stellgetriebe auf. Mittels eines Kalibrierhebels bzw. eines Stellgetriebes ist z.B. ein Halter in einem Innengewinde schraubbar. Der Kalibrierhebel ist z.B. manuell betätigbar. Gemäß einer Ausgestaltung ist der Kalibrierhebel zugleich ein Zeiger der Anzeigeeinrichtung und ist im Schwenkbereich des Kalibrierhebels eine bezüglich des Zylinders feststehende Skala der Anzeigeeinrichtung zugeordnet. Der Kalibrierhebel ist z.B. durch einen Schlitz aus einem Gehäuse der Kolbenhubpipette herausgeführt, so daß er von außen betätigbar ist. Gemäß einer weiteren Ausgestaltung trägt der Kalibrierhebel endseitig eine gebogene Blende, die einen Schlitz in einem bezüglich des Zylinders feststehenden Gehäuse abdeckt, dem eine Skala am Außenumfang des Gehäuses zugeordnet ist. Die Blende verhindert, daß Schmutz durch den Schlitz in das Gehäuse eindringt.

Das Stellgetriebe kann in unterschiedlicher Weise ausgeführt sein. Grundsätzlich kommen sämtliche Getriebetypen in Betracht, insbesondere Zahnradgetriebe. Gemäß einer Ausgestaltung weist das Stellgetriebe ein angetriebenes Zahnrad am Umfang des Halters und ein damit kämmendes, manuell betätigbare Antriebszahnrad auf. Gemäß einer weiteren Ausgestaltung weist das Antriebszahnrad des Stellgetriebes einen aus einem Gehäuse herausragenden Betätigungsabschnitt auf oder ist einer Gehäuseöffnung zugeordnet, durch die es von außen betätigbar ist. Gemäß einer weiteren Ausgestaltung hat der Halter am Mantel eine Skala der Anzeigeeinrichtung, der eine bezüglich des Zylinders ortsfeste Markierung der Anzeigeeinrichtung zugeordnet ist. Gemäß einer weiteren Ausgestaltung ist die Skala durch eine Gehäuseöffnung eines Gehäuses sichtbar, das an der Gehäuseöffnung eine Markierung aufweist oder nur den eingestellten Skalenwert von außen sichtbar werden läßt.

Gemäß einer Ausgestaltung ist das Stellgetriebe ein Stirnradgetriebe und/oder ein Kegelradgetriebe.

Die Erfindung bezieht sich sowohl auf Festvolumenpipetten als auch auf Kolbenhubpipetten mit einstellbarem Dosiervolumen. Eine Kolbenhubpipette mit einstellbarem Dosiervolumen weist gemäß einer Ausgestaltung eine in einer bezüglich des Zylinders feststehenden Spindelmutter schraubbare Spindel auf, deren untere Stirnseite den oberen Anschlag bildet, die einen Durchgangskanal aufweist, durch den die Hubstange hindurchgeführt ist und bei der die Spindel mit einer Volumenstelleinrichtung drehgekoppelt ist.

Die Volumenstelleinrichtung kann auf verschiedene Weise ausgeführt sein. Grundsätzlich ist es möglich, die Spindel direkt zu verstellen und sie hierfür beispielsweise mittels eines handbetätigbaren Betätigungsorganes zu versehen. Gemäß einer Ausgestaltung weist die Volumenstelleinrichtung eine die Spindel koaxial aufnehmende, drehbar gelagerte Einstellhülse auf, die innen axiale Nuten aufweist, in die ein Mitnehmer eingreift, der drehfest mit der Spindel verbunden ist. Gemäß einer weiteren Ausgestaltung ist die Einstellhülse über ein Getriebe mit einem Zählwerk zur Anzeige der Volumeneinstellung gekoppelt.

Gemäß einer weiteren Ausgestaltung ist eine Einrichtung zum Entkoppeln zweier Getriebeelemente des Getriebes zwischen Einstellhülse und Zählwerk vorhanden. Bei entkoppeltem Getriebe ist der obere Anschlag durch Betätigen der Einstellhülse verlagerbar, um eine Werkskalibrierung vorzunehmen. Nach Einstellung des oberen Anschlages werden Einstellhülse und Zählwerk wieder miteinander gekoppelt. Gemäß einer Ausgestaltung weist das Getriebe einen Zahnradsatz auf, der mit einem Zahnrad am Umfang der Einstellhülse und einem Zahnrad an einer Anfangsrolle des Zählrades kämmt und mittels der Einrichtung zum Entkoppeln unter Entkopplung mindestens eines Zahnrades entlang einer Achse verlagerbar ist. Diese Ausgestaltung hat eine Minimierung des Zählwerkssprunges zur Folge, d.h. der Verstellung des Zählwerkes, die beim Einkoppeln aufgrund der Überdeckung der Zahnräder von Antriebshülse und Zählwerk zustande kommt. Hierdurch werden Kalibrierfehler minimiert.

Gemäß einer weiteren Ausgestaltung sind Kolben, Sitz für die Pipettenspitze, Zylinder, Verbindungskanal, Antriebseinrichtung, Anschläge, Halter, Überhubfeder, Einstelleinrichtung und Anzeigeeinrichtung in oder an einem Gehäuse angeordnet.

Gemäß einer weiteren Ausgestaltung ist die Pipette eine Handpipette.

Schließlich ist die Pipette nach einer Ausgestaltung eine manuell betätigbare Pipette.

Die Erfindung wird nachfolgend anhand der anliegenden Zeichnungen von Ausführungsbeispielen näher erläutert. In den Zeichnungen zeigen:
- Fig. 1: eine manuell betätigbare Handpipette in Seitenansicht;
- Fig. 2: dieselbe Handpipette nach vorgenommener Werkskalibrierung in einem Längsschnitt;
- Fig. 3: dieselbe Handpipette nach vorgenommener Anwenderkalibrierung in einem Längsschnitt;
- Fig. 4: Einstellhülse und Zählwerk mit diese koppelndem Getriebe in einer perspektivischen Seitenansicht;
- Fig. 5: Überhubsystem mit einem Stirnradgetriebe in einer perspektivischen Seitenansicht;
- Fig. 6: Gehäuseoberteil einer Kolbenhubpipette mit einem Überhubsystem gemäß Fig. 5 in einer perspektivischen Seitenansicht;
- Fig. 7: Überhubsystem mit einem Kegelradgetriebe in einer perspektivischen Seitenansicht;
- Fig. 8: Gehäuseoberteil einer Kolbenhubpipette mit einem Überhubsystem gemäß Fig. 7 in einer perspektivischen Seitenansicht.

Gemäß Fig. 1 bis 3 hat eine erfindungsgemäße Pipette 1 ein Gehäuse 2 mit einem Gehäuseoberteil 3 und einem Gehäuseunterteil 4.

Das Gehäuseunterteil 4 umfaßt einen Zylinder 5 und einen leicht konischen, hülsenförmigen Ansatz 6, der am Ende einen Sitz 7 zum Aufstecken einer Pipettenspitze aufweist. Der Zylinder 5 ist über einen Verbindungskanal 8 mit einer Öffnung 9 im Zentrum des Sitzes 7 verbunden.

Ferner umfaßt das Gehäuseunterteil 4 einen Kolben 10, der über einen Dichtsystem 11 in den Zylinder 5 hineingeführt ist.

Das Gehäuseoberteil 3 enthält eine Hubstange 12, deren unteres Ende über eine Kupplung 13 mit dem Kolben 10 verbunden ist. Oben trägt die Hubstange 12 einen Betätigungsknopf 14.

Die Hubstange 12 ist durch eine im Gehäuseoberteil 3 angeordnete Spindel 15 hindurchgeführt. Die Spindel 15 hat außen einen Außengewinde, das in ein Innengewinde eines Hubkörpers 16 schraubbar ist, der im Gehäuseoberteil 3 fixiert ist. Somit bildet der Hubkörper 16 eine Spindelmutter.

Die untere Stirnseite der Spindel 15 bildet einen oberen Anschlag 17 für einen ringförmigen Wulst 18 am Umfang der Hubstange 12.

Die Spindel 15 ist am oberen Ende drehfest mit einem Mitnehmer 19 verbunden. Der Mitnehmer 19 greift mittels radial vorstehender Rippen 20 in axiale Nuten einer Einstellhülse 21 ein. Die Einstellhülse 21 ist konzentrisch zur Spindel 15 angeordnet und zwischen Hubkörper 16 und Gehäuseoberteil 3 drehbar gelagert. Die Einstellhülse 21 ragt mit einem oberen Betätigungsende, das oben am Umfang eine Riffelung 22 aufweist, aus dem Gehäuseoberteil 3 heraus.

Die Einstellhülse 21 hat unten am Umfang ein Zahnrad 23. Ferner ist ein Zählwerk 24 mit einem weiteren Zahnrad 25 an einer Anfangsrolle vorhanden. Die Zahlenrädchen des Zählwerkes 25 sind von außerhalb des Gehäuseoberteiles 3 durch ein Fenster 26 sichtbar, das eine transparente Abdeckung 27 aufweist.

In Fig. 4 sind Einzelheiten der Kopplung der Einstellhülse 21 mit dem Zählwerk 24 gezeigt. Demnach ist auf einer Achse 28 ein Zahnradsatz 29 gelagert. Der Zahnradsatz 29 ist mit einem auf der Achse 28 verschieblichen Einstellblock 30 verbunden. Gegen den Zahnradsatz 29 drückt eine auf der Achse 28 geführte Schraubenfeder 31, so daß der Zahnradsatz 29 den Einstellblock 30 gegen einen auf der Achse 28 sitzenden Ring 32 preßt.

Durch Einführen einer Schraubendrehklinge in eine Kerbe 33 auf der Außenseite des Einstellblockes 30 und Verschieben entgegen der Wirkung der Schraubenfeder 31 ist der Zahnradsatz 29 mit seinen Zahnrädern 34, 35 aus dem Zahnrad 23 der Einstellhülse 21 und dem Zahnrad 25 auf der Anfangsrolle des Zählwerkes 24 aushebbar.

Am oberen Randbereich des Gehäuseoberteils 3 sitzt neben der Einstellhülse 21 ein Abwerferknopf 36 auf einer Abwerferstange 37. Die Abwerferstange 37 verläuft parallel zur Hubstange 12 durch das Gehäuseoberteil 3. Ihr unteres Ende ist mit einem seitlichen Befestigungsansatz 38 einer Abwerferhülse 39 verbunden, die auf dem konischen Ansatz 6 verschieblich angeordnet ist.

Das Gehäuseoberteil 3 weist ein Fenster 40 auf, durch das die Kerbe 33 des Einstellblockes 30 von außen zugänglich ist.

Im Gehäuseoberteil 3 ist unterhalb des Hubkörpers 16 ein topfförmiger Halter 41 angeordnet. Der Halter 41 hat ein Außengewinde, das schraubbar in einem Innengewinde eines gehäusefesten Trägers 42 angeordnet ist.

Der Halter 41 enthält einen tellerförmigen unteren Anschlag 43, der unter einem nach innen gebogenen, oberen Rand 44 des Halters 41 gehalten ist. Eine Überhubfeder 45, die sich am Boden des Halters 41 abstützt, drückt den unteren Anschlag 43 gegen den Rand 44.

Die Hubstange 12 ist durch zentrale Durchgänge des unteren Anschlages 43, durch die Überhubfeder 45 und einen zentralen Durchgang im Boden des Halters 41 hindurchgeführt.

Mit dem Umfang des Halters 41 ist ein radial vorstehender Kalibrierhebel 46 verbunden, der durch einen Schlitz 47 aus dem Gehäuseoberteil 3 hinaussteht. Der Kalibrierhebel 46 ist seitlich mit einer Blende 48 verbunden, die verhindert, daß Staub von außen in den Schlitz 47 eindringt. Das Gehäuseoberteil 3 weist auf einer Seite des Schlitzes eine Skala 49 auf, der der Kalibrierhebel 46 nach Art eines Zeigers zugeordnet ist.

Der Kolben 10 ist durch Eindrücken des Betätigungsknopfes 14 entgegen der Wirkung einer Rückstellfeder im Zylinder 5 verlagerbar, wobei der Kolbenhub durch den Abstand des oberen Anschlages 17 vom unteren Anschlag 43 definiert ist, zwischen denen der Gegenanschlag 18 verlagerbar ist. Wenn der Gegenanschlag 18 den unteren Anschlag 43 erreicht, ist zudem ein Überhub möglich, bis die Überhubfeder 45 "auf Block" fährt.

Für die Werkseinstellung wird der Kalibrierhebel 46 auf den verrasteten Nullpunkt der Skala 49 eingestellt. Die Werkskalibrierung wird unter Entkopplung des Zählwerkes 24 von der Einstellhülse 21 vorgenommen. Hierbei wird das Zählwerk 24 verstellt, bis die Anzeige dem eingestellten Dosiervolumen entspricht. Diese erste Kalibriermöglichkeit dient der dauerhaften Kalibrierung ab Werk und im Servicefall.

Die zweite Kalibriermöglichkeit dient zur temporären Umkalibrierung der Pipette auf abweichende Medien und Umgebungsbedingungen (Dichte, Dampfdruck, Temperatur etc.). Hierfür wird das Überhubsystem durch Betätigen des Kalibrierhebels 46 verstellt. Wird der Halter 41 angehoben, so bedeutet dies eine Volumenreduzierung. Wird er abgesenkt, wird das Dosiervolumen vergrößert. Will der Anwender von der von ihm vorgenommenen Anwenderkalibrierung zur Werkskalibrierung zurückkehren, so braucht er nur den Kalibrierhebel 46 in seine verrastete Ausgangsposition zurückzudrehen.

Nachfolgend sind weitere Stellgetriebe zum Verschrauben des Halters im Gehäuse gezeigt:
Gemäß Fig. 5 sitzt am Umfang des Halters 41' ein angetriebenes Zahnrad 50, das über axiale Nuten an seinem Innenumfang und über radial vorstehende Rippen am Außenumfang des Halters 41' drehfest mit diesem verbunden ist. Das angetriebene Zahnrad 50 kämmt mit einem Antriebszahnrad 51, das gemäß Fig. 6 durch einen weiteren Schlitz 52 des Gehäuseoberteils 3 hindurch von außen betätigbar ist. Der Halter 41' ist in den Träger 42 im Gehäuseoberteil 3 eingeschraubt. Er hat am Umfang eine Skala 53, die durch eine Gehäuseöffnung 54 des Gehäuseoberteiles 3 hindurch sichtbar ist. Dort ist eine Ablesung der Skala 53 an einer Markierung 55 auf der Außenseite des Gehäuseoberteiles 3 möglich.
Gemäß Fig. 7 ist das angetriebene Zahnrad 50' des Halters 41" ein Teil eines Kegelradgetriebes 56. Das Antriebszahnrad 52' des Kegelradgetriebes 56 ist mit einem Werkzeugansatz 57 verbunden. Dieser ist gemäß Fig. 8 durch Einsetzen eines Werkzeuges durch eine weitere Gehäuseöffnung 58 im Gehäuseoberteil 3 von außen betätigbar. Auch bei dieser Ausführung kann die Einstellung der Anwenderkalibrierung durch Betrachten einer Skala 53 am Umfang des Halters 50' durch eine Gehäuseöffnung 54 abgelesen werden.

## Patentansprüche

1. Kolbenhubpipette für austauschbare Pipettenspitzen mit
- einem Sitz (7) zum lösbaren Befestigen einer Pipettenspitze,
- einem Kolben (10),
- einem Zylinder (5), in dem der Kolben (10) verschieblich angeordnet ist,
- einem den Zylinder (5) mit einer Öffnung (9) im Sitz (7) verbindenden Verbindungskanal (8),
- einer mit dem Kolben (10) gekoppelten Antriebseinrichtung (12) zum Verschieben des Kolbens (10) im Zylinder (5),
- einem oberen Anschlag (17) und einem unteren Anschlag (43) und mindestens einem Gegenanschlag (18) der Antriebseinrichtung (12) und/oder des Kolbens (10) zum Begrenzen des Hubes des Kolbens (10),
- einem den unteren Anschlag (43) haltenden Halter (41),
- einer Überhubfeder (45) zwischen unterem Anschlag (43) und Halter (41),
**dadurch gekennzeichnet, dass** die Kolbenhubpipette
- einer Einstelleinrichtung (46) zum Einstellen der Position des Halters (41) bezüglich des Zylinders (10) und
- einer Anzeigeeinrichtung (49) zum Anzeigen der Position des Halters aufweist.

2. Pipette nach Anspruch 1, die eine Rückstellfeder aufweist, die den Kolben (10) oder die Antriebseinrichtung (12) in Richtung der Anlage des Gegenanschlages (18) am oberen Anschlag (17) belastet.

3. Pipette nach Anspruch 1 oder 2, bei der die Antriebseinrichtung eine in einer Führung verlagerbare Hubstange (12) umfaßt, die einenends mit dem Kolben (10) verbunden oder koppelbar ist und anderenends mit einem Bedienknopf (14) verbunden ist.

4. Pipette nach Anspruch 3, bei der der Gegenanschlag (18) ein Wulst am Umfang der Hubstange (12) ist.

5. Pipette nach Anspruch 3 oder 4, bei der der untere Anschlag (43) tellerförmig ist und die Hubstange (12) durch ein zentrales Durchgangsloch des unteren Anschlages (43) hindurchgeführt ist.

6. Pipette nach Anspruch 5, bei der der untere Anschlag (43) auf der dem Gegenanschlag (18) zugewandten Seite kalottenförmig ist.

7. Pipette nach Anspruch 5 oder 6, bei der der untere Anschlag (43) auf der dem Gegenanschlag (18) abgewandten Seite einen hülsenförmigen Ansatz aufweist, durch den das Durchgangsloch hindurch verläuft.

8. Pipette nach einem der Ansprüche 5 bis 7, bei der der Halter (41) die Form eines Topfes aufweist, der im Boden ein zentrales Bodenloch aufweist, durch das die Hubstange (12) hindurchgeführt ist, der untere Anschlag (43) verschiebbar im Halter (41) angeordnet ist, der Halter (41) an seiner Öffnung einen nach innen vorstehenden, den Anschlag übergreifenden Rand (44) aufweist und im Halter (41) die Überhubfeder (45) angeordnet ist und sich einenends am Boden und anderenends an der Unterseite des Anschlages (43) abstützt.

9. Pipette nach einem der Ansprüche 1 bis 8, bei der die Überhubfeder (45) und/oder die Rückstellfeder eine Schraubenfeder ist/sind.

10. Pipette nach einem der Ansprüche 1 bis 9, bei der die Einstelleinrichtungen ein Außengewinde am Halter (41) und ein damit zusammenwirkendes, bezüglich des Zylinders (5) feststehendes Innengewinde aufweisen.

11. Pipette nach einem der Ansprüche 1 bis 10, bei der die Einstelleinrichtungen einen mit dem Halter (41) zusammenwirkenden Stellantrieb (38; 50, 51) aufweisen.

12. Pipette nach Anspruch 11, bei der der Stellantrieb einen mit dem Halter verbundenen Kalibrierhebel (46) und/oder ein mit dem Halter gekoppeltes Stellgetriebe (50, 51) aufweist.

13. Pipette nach Anspruch 12, bei der dem Schwenkbereich des Kalibrierhebels (46) als Zeiger der Anzeigeeinrichtung eine bezüglich des Zylinders (5) feststehende Skala (49) der Anzeigeeinrichtung zugeordnet ist.

14. Pipette nach Anspruch 12 oder 13, bei der der Kalibrierhebel (46) endseitig eine kreisringförmige Blende (48) trägt, die einen Schlitz (47) in einem bezüglich des Zylinders (5) feststehenden Gehäuse (2) abdeckt, dem eine Skala (49) am Außenumfang des Gehäuses (2) zugeordnet ist.

15. Pipette nach einem der Ansprüche 1 bis 14, bei der das Stellgetriebe ein angetriebenes Zahnrad (50) am Umfang des Halters (41') und ein damit kämmendes, manuell betätigbares Antriebszahnrad (51) aufweist.

16. Pipette nach Anspruch 15, bei der Antriebszahnrad (51) des Stellgetriebes einen aus einem Gehäuse (2) herausragenden Betätigungsabschnitt aufweist oder einer Gehäuseöffnung zugeordnet ist, durch die es von außen betätigbar ist.

17. Pipette nach einem der Ansprüche 10 bis 16, bei der der Halter (41') am Umfang eine Skala (53) der Anzeigeeinrichtung aufweist, der eine bezüglich des Zylinders (5) ortsfeste Markierung (55) der Anzeigeeinrichtung zugeordnet ist.

18. Pipette nach Anspruch 17, bei der die Skala durch eine Gehäuseöffnung (54) eines Gehäuses (2) sichtbar ist.

19. Pipette nach einem der Ansprüche 1 bis 18, bei der das Stellgetriebe ein Stirnradgetriebe (50, 51) und/oder ein Kegelradgetriebe (50', 51') ist.

20. Pipette nach einem der Ansprüche 1 bis 19, die eine in einer bezüglich des Zylinders (5) feststehenden Spindelmutter (16) schraubbare Spindel (15) aufweist, deren untere Stirnseite den oberen Anschlag (17) bildet, die einen Durchgangskanal aufweist, durch den die Hubstange (12) hindurchgeführt ist, und bei der die Spindel mit einer Volumeneinstelleinrichtung (21) drehgekoppelt ist.

21. Pipette nach Anspruch 20, bei der die Volumeneinstelleinrichtung eine die Spindel (15) koaxial aufnehmende Einstellhülse (21) aufweist, die innen axiale Nuten aufweist, in die ein Mitnehmer (19) eingreift, der drehfest mit der Spindel (15) verbunden ist.

22. Pipette nach Anspruch 21, bei der die Einstellhülse (21) über ein Getriebe (23, 25, 29) mit einem Zählwerk (24) zur Anzeige der Volumeneinstellung gekoppelt ist.

23. Pipette nach Anspruch 22, bei der eine Einrichtung zum Entkoppeln (30) zweier Getriebeelemente des Getriebes (23, 25, 29) zwischen Einstellhülse (21) und Zählwerk (24) vorhanden ist.

24. Pipette nach Anspruch 23, bei das Getriebe (23, 25, 29) einen Zahnradsatz (29) aufweist, der mit einem Zahnrad (23) am Umfang der Einstellhülse (21) und einem Zahnrad (25) an der Anfangsrolle des Zählwerkes (24) kämmt und mittels der Einrichtung zum Entkoppeln (30) unter Entkopplung mindestens eines Zahnrades (23, 25) von einem damit kämmenden Zahnrad (34, 35) entlang einer Achse (28) verlagerbar ist.

25. Pipette nach einem der Ansprüche 1 bis 24, die Kolben (10), Sitz (7), Zylinder (5), Verbindungskanal (8), Antriebseinrichtung (12), Anschläge (17, 43), Halter (41), Überhubfeder (45), Einstelleinrichtung (46) und Anzeigeeinrichtung (49) in oder an einem Gehäuse (2) aufweist.

26. Pipette nach einem der Ansprüche 1 bis 25, die eine Handpipette ist.

27. Pipette nach einem der Ansprüche 1 bis 26, die eine manuell betätigbare Pipette ist.

## Claims

1. A plunger stroke pipette for replaceable pipette points with
• a seat (7) for the detachable mounting of a pipette point,
• a plunger (10),
• a cylinder (5), in which the plunger (10) is movably arranged,
• a connection channel (8), connecting the cylinder (5) with an opening (9) in the seat (7),
• a driving equipment (12), coupled to the plunger (10) for displacing the plunger (10) in the cylinder (5),
• an upper stopper (17) and a lower stopper (43) and at least one counter-stopper (18) of the driving equipment (12) and/or the plunger (10) for limiting the stroke of the plunger (10),
• a holder (41), holding the lower stopper (43),
• an overstroke spring (45) between the upper stopper (43) and the holder (41),
**characterized in that** the plunger stroke pipette has
• an adjustment equipment (46) for adjusting the position of the holder (41) with respect to the cylinder (10), and
• an indicating equipment (49) for indicating the position of the holder.

2. A pipette according to claim 1, having a pull-back spring, which charges the plunger (10) or the driving equipment (12) in the direction of the abutment of the counter-stopper (18) on the upper stopper (17).

3. A pipette according to claim 1 or 2, in which the driving equipment comprises a lifting rod (12), displaceable in a guiding, which is connected or couplable with the plunger (10) at the one end and which is connected with an operation button (14) on the other end.

4. A pipette according to claim 3, in which the counter-stopper (18) is a bead on the perimeter of the lifting rod (12).

5. A pipette according to claim 3 or 4, in which the lower stopper (43) is disc-shaped and the lifting rod (12) is guided through a central clearance hole of the lower stopper (43).

6. A pipette according to claim 5, in which the lower stopper (43) is dome shaped on the side facing the counter-stopper (18).

7. A pipette according to claim 5 or 6, in which the lower stopper (43) has a sleeve shaped shoulder on the side opposite to the counter-stopper (18), through which the clearance hole runs through.

8. A pipette according to any one of claims 5 to 7, in which the holder (41) has the form of a pot which has a central bottom hole in the bottom, through which the lifting (12) is guided through, the lower stopper (43) is shiftably arranged in the holder (41), the holder (41) has a brim (44) on its opening, projecting towards the inside and overlapping the stopper, and the overstroke spring (45) is arranged in the holder (41) and props up on the bottom at the one end and on the lower side of the stopper (43) at the other end.

9. A pipette according to any one of claims 1 to 8, in which the overstroke spring (45) and/or the pull-back spring is/are a helical spring.

10. A pipette according to any one of claims 1 to 9, in which the adjustment equipments have an outside thread on the holder (41) and an interior thread, co-operating therewith and being stationary with respect to the cylinder (5).

11. A pipette according to any one of claims 1 to 10, in which the adjustment equipments have an actuating drive (38; 50, 51), co-operating with the holder (41).

12. A pipette according to claim 11, in which the actuating drive has a calibration lever (46), connected with the holder, and/or an actuating gear (50, 51), coupled with the holder.

13. A pipette according to claim 12, in which a scale (49) of the indicating equipment, stationary with respect to the cylinder (5), is assigned to the swivelling range of the calibration lever (46) as the pointer of the indicating equipment.

14. A pipette according to claim 12 or 13, in which the calibration lever (46) bears an annular shaped screen (48) on the end side, which covers a slit (47) in a casing (2) which is stationary with respect to the cylinder (5), to which a scale (49) on the outer perimeter of the casing (2) is assigned.

15. A pipette according to any one of claims 1 to 14, in which the actuating gear has a driven gearwheel (50) on the perimeter of the holder (41') and a driving gearwheel (51), engaging therewith and being manually operatable.

16. A pipette according to claim 15, in which the driving gearwheel (51) of the actuating gear has an operation section, projecting out of a casing (2), or is assigned to a casing opening, through which it is operatable from the outside.

17. A pipette according to any one of claims 10 to 16, in which the holder (41') has a scale (53) of the indicating equipment on its perimeter, to which a mark (55) of the indicating equipment is assigned, which is stationary with respect to the cylinder (5).

18. A pipette according to claim 17, in which the scale is visible through a casing opening (54) of a casing (2).

19. A pipette according to any one of claims 1 to 18, in which the actuating gear is a spur wheel gear (50, 51) and/or a conical wheel gear (50', 51').

20. A pipette according to any one of claims 1 to 19, which has a spindle (15), screwable in a spindle nut (16) which is stationary with respect to the cylinder (5), the lower front side of which forms the upper stopper (17), which has a passage channel through which the lifting rod (12) is guided through and in which the spindle is rotationally coupled with a volume adjustment equipment (21).

21. A pipette according to claim 20, in which the volume adjustment equipment has an adjustment sleeve (21), accommodating coaxially the spindle (15), which has axial grooves in the inside into which a driving tenon (19) engages which is splinedly connected with the spindle (15).

22. A pipette according to claim 21, in which the adjustment sleeve (21) is coupled with a numerator (24) for indicating the volume adjustment via a gear (23, 25, 29).

23. A pipette according to claim 22, in which there is an equipment for uncoupling (30) of two gear elements of the gear (23, 25, 29) between adjustment sleeve (21) and numerator (24).

24. A pipette according to claim 23, in which the gear (23, 25, 29) has a set of gearwheels (29), which engages with a gearwheel (23) on the perimeter of the adjustment sleeve (21) and with a gearwheel (25) on the initial roller of the numerator (24) and is shiftable along an axis (28) by means of the equipment for uncoupling (30), at least one gearwheel (23, 25) being uncoupled from a gearwheel (34, 35) engaging therewith.

25. A pipette according to any one of claims 1 to 24, which has plunger (10), seat (7), cylinder (5), connection channel (8), driving equipment (12), stoppers (17, 43), holder (41), overstroke spring (45), adjustment equipment (46) and indicating equipment (49) in or on a casing (2).

26. A pipette according to any one of claims 1 to 25, which is a hand-held pipette.

27. A pipette according to any one of claims 1 to 26, which is a manually operatable pipette.

## Revendications

1. Pipette à piston pour pointes de pipette remplaçables, avec
• un siège (7) pour la fixation amovible d'une pointe de pipette,
• un piston (10)
• un cylindre (5), dans lequel le piston (10) est disposé de façon déplaçable,
• un canal de jonction (8) reliant le cylindre (5) avec une ouverture (9) dans le siège (7),
• un dispositif d'entraînement (12) couplé avec le piston (10) pour déplacer le piston (10) dans le cylindre (5),
• une butée supérieure (17) et une butée inférieure (43) et au moins une contre-butée (18) du dispositif d'entraînement (12) et/ou du piston (10) pour limiter la course du piston (10),
• un crochet (41) qui tient la butée inférieure (43),
• un ressort de surcourse (45) entre la butée inférieure (43) et le crochet (41),
**caractérisé en ce que** la pipette à piston présente
• un dispositif d'ajustage (46) pour ajuster la position du crochet (41) par rapport au cylindre (10) et
• un dispositif d'indication (49) pour indiquer la position du crochet.

2. Pipette selon la revendication 1, qui présente un ressort de rappel qui charge le piston (10) ou le dispositif d'entraînement (12) dans la direction de l'appui de la contre-butée (18) sur la butée supérieure (17).

3. Pipette selon la revendication 1 ou 2, dans laquelle le dispositif d'entraînement possède une tige du piston (12) déplaçable dans une coulisse, qui est solidaire ou adaptée à être couplé avec le piston (10) dans une extrémité, et qui est reliée avec un bouton de commande (14) dans l'autre extrémité.

4. Pipette selon la revendication 3, dans laquelle la contre-butée (18) est un bourrelet sur la circonférence de la tige du piston (12).

5. Pipette selon la revendication 3 ou 4, dans laquelle la butée inférieure (43) est en forme d'assiette, et la tige du piston (12) est guidée à travers un trou de passage central de la butée inférieure (43).

6. Pipette selon la revendication 5, dans laquelle la butée inférieure (43) est en forme de calotte sur le coté tourné vers la contre-butée (18).

7. Pipette selon la revendication 5 ou 6, dans laquelle la butée inférieure (43) a une saillie en forme de manchon sur son coté détourné de la contre-butée (18), à travers laquelle s'écoule le trou de passage.

8. Pipette selon l'une quelconque des revendications 5 à 7, dans laquelle le crochet (41) présente la forme d'un pot qui a un trou de fond central dans son fond à travers duquel la tige du piston (12) est guidée, la butée inférieure (43) est disposée de façon déplaçable dans le crochet (41), le crochet (41) présente sur son ouverture un bord (44) qui dépasse vers l'intérieur et recouvre la butée, et le ressort de surcourse (45) est disposé dans le crochet (41) et est contrebuté sur le fond dans l'une extrémité et dans le côté inférieur de la butée (43) dans l'autre extrémité.

9. Pipette selon l'une quelconque des revendications 1 à 8, dans laquelle le ressort de surcourse (45) et/ou le ressort de rappel est/sont un ressort cylindrique.

10. Pipette selon l'une quelconque des revendications 1 à 9, dans laquelle les dispositifs d'ajustage présentent un filet extérieur sur le crochet (41) et un filet intérieur concourant avec ceci et qui est stationnaire par rapport au cylindre (5).

11. Pipette selon l'une quelconque des revendications 1 à 10, dans laquelle les dispositifs d'ajustage présentent un servomoteur (38; 50, 51) concourant avec le crochet (41).

12. Pipette selon la revendication 11, dans laquelle le servomoteur présente un levier de calibrage (46) lié avec le crochet, et/ou un mécanisme de réglage couplé avec le crochet.

13. Pipette selon la revendication 12, dans laquelle une échelle (49) du dispositif d'indication, stationnaire par rapport au cylindre (5), est associé à la gamme de basculement du levier de calibrage (46) comme l'index du dispositif d'indication.

14. Pipette selon la revendication 12 ou 13, dans laquelle le levier de calibrage (46) porte dans son extrémité un écran (48) en forme d'anneau de cercle, qui couvre une rainure (47) dans un boîtier (2) stationnaire par rapport au cylindre (5) à laquelle est associée une échelle (49) dans la circonférence extérieure du boîtier (2).

15. Pipette selon l'une quelconque des revendications 1 à 14, dans laquelle le mécanisme de réglage présente une roue dentée entraînée (50) sur la circonférence du crochet (41') et une roue dentée motrice (51) actionnable par main et engrenant avec celle-ci.

16. Pipette selon la revendication 15, dans laquelle la roue dentée motrice (51) du mécanisme de réglage présente une partie d'actionnement faisant saillie du boîtier (2) ou est associée à une ouverture du boîtier à travers laquelle elle est actionnable du dehors.

17. Pipette selon l'une quelconque des revendications 10 à 16, dans laquelle le crochet (41') présente une échelle (53) du dispositif d'indication dans sa circonférence, à laquelle est associée une marque (55) du dispositif d'indication qui est stationnaire par rapport au cylindre (5).

18. Pipette selon la revendication 17, dans laquelle l'échelle est visible à travers une ouverture (54) de boîtier d'un boîtier (2).

19. Pipette selon l'une quelconque des revendications 1 à 18, dans laquelle le mécanisme de réglage est un engrenage hélicoidal (50, 51) et/ou un engrenage conique.

20. Pipette selon l'une quelconque des revendications 1 à 19, qui présente une broche (15) vissable dans un écrou de broche stationnaire par rapport au cylindre (5), le côté de front inférieur de la broche formant la butée supérieure (17) et présentant un canal de passage à travers lequel la tige du piston (12) est guidée, la broche étant couplée de manière tournante avec un dispositif d'ajustage de volume (21).

21. Pipette selon la revendication 20, dans laquelle le dispositif d'ajustage de volume présente un manchon d'ajustage (21) logeant coaxialement la broche (15) et qui présente des gorges axiales dans son intérieur dans lesquelles s'engage un entraîneur (19) qui est lié fixe en rotation avec la broche (15).

22. Pipette selon la revendication 21, dans laquelle le manchon d'ajustage (21) est couplé par un engrenage (23, 25, 29) avec un numérateur (24) pour indiquer l'ajustage de volume.

23. Pipette selon la revendication 22, dans laquelle existe un dispositif pour découpler (30) deux éléments d'engrenage de l'engrenage (23, 25, 29) entre le manchon d'ajustage (21) et le numérateur (24).

24. Pipette selon la revendication 23, dans laquelle l'engrenage (23, 25, 29) présente un jeu de roues dentées (29) qui s'engrène avec une roue dentée sur la circonférence du manchon d'ajustage (21) et avec une roue dentée sur le premier rouleau du numérateur (24) et qui peut être déplacé le long d'un axe (28) par le biais du dispositif pour découpler (30) en découplant au moins une roue dentée (23, 25) d'une roue dentée dont elle s'engrène.

25. Pipette selon l'une quelconque des revendications 1 à 24, qui présente le piston (10), le siège (7), le cylindre (5), le canal de jonction (8), le dispositif d'entraînement (12), les butées (17, 43), le crochet (41), le ressort de surcourse (45), le dispositif d'ajustage (46) et le dispositif d'indication (49) dans ou sur un boîtier (2).

26. Pipette selon l'une quelconque des revendications 1 à 25, qui est une pipette tenue par la main.

27. Pipette selon l'une quelconque des revendications 1 à 26, qui est une pipette actionnable par la main.
